# EUROPÄISCHE PATENTSCHRIFT

(11) **EP 0 128 248 B1**
(45) Veröffentlichungstag und Bekanntmachung des Hinweises auf die Patenterteilung: **02.03.1988**
(21) Anmeldenummer: 83201728.9
(22) Anmeldetag: 05.12.1983
(51) Int. Cl.: E06B 11/02, E06B 11/06

(54) **Tor**
Gate
Porte

(30) Priorität: 06.06.1983 NL 8302007
(43) Veröffentlichungstag der Anmeldung: 19.12.1984
(73) Patentinhaber: Heras Holding Company B.V., NL-5688 JE Oirschot (NL)
(72) Erfinder: Ruigrok, Franciscus, 5691 CD Son (NL)
(74) Vertreter: Konings, Lucien Marie Cornelis Joseph

(56) Entgegenhaltungen:
- DE-A- 2 740 442
- DE-A- 3 009 392
- US-A- 1 576 442
- US-A- 2 044 658
- US-A- 4 111 475

## Beschreibung

Die Erfindung betrifft ein Tor zum Sperren eines Durchgangs, das im wesentlichen aus mindestens einer Abstützung und einem bezüglich dieser Abstützung bewegbaren Teil besteht, der durch ein Gebilde von aufrechtstehenden, durch einen Träger miteinander verbundenen Stäben gebildet wird, wobei der Träger eine Reihe durchgehender Öffnungen aufweist, in denen je ein Stab aufnehmbar ist, und jeder Stab mit Verbindungsmitteln zur Befestigung am Träger versehen ist.

Tore eingangs erwähnter Art werden im allgemeinen in Form eines rechteckigen Rahmens gebildet, in dem die Stäbe untergebracht sind. Solche Rahmen müssen hinreichend steif sein, um Verformungen in der vertikalen Ebene zu verhüten. Dies erfordert somit eine verhältnismässig schwere Konstruktion mit grosser Materialmasse. Ein weiterer Nachteil ist der, dass ein solches Tor in der Fabrik völlig angefertigt und dann an die Gebrauchsstelle geführt werden muß, was Tränsportprobleme in Zusammenhang mit der Handhabung und dem erfoderlichen Transportraum mit sich bringt.

Weiter ist aus US-A-2.044.658 ein Tor bekannt bestehend aus einem sich horizontal erstreckenden Träger mit daran mittels Muttern festgeschraubten Stäben. Das Tor ist um eine horizontale Achslinie klappar, und somit ist der Träger vielfach unterstützt worden.

Die Erfindung bezweckt, die vorerwähnten Nachteile zu beheben und schafft dazu ein vergleichsweise leichtes jedoch biegesteifes Tor, das sich dadurch unterscheidet, dass mindestens ein Pfosten vorgesehen ist und mindestens ein langgestrecktes Element unter Vorspannung zwischen je einem Verankerungsorgan an beiden Enden des Trägers derart angeordnet und befestigt ist daß eine Durchbiegung des Trägers in vertikaler Richtung nach unten verhindert wird.

Die Konstruktion ist nunmehr auf nahezu einen horizontalen Selbstträger und vertikale Stäbe beschränkt, so dass der Transport des Tors im nicht montierten Zustand erfolgen kann, und die endgültige Montage an der Gebrauchsstelle durchgeführt wird. Die endgültige Montage lässt sich verhältnismässig einfach mittels dem Spannelement durchführen, wobei Schweiss-arbeit sich erübrigen kann. Die Bauteile lassen sich gesondert in der Fabrik vor Korrosion durch Wettereinflüss schützen ohne dass dieser Schutz bei der Endmontage beschädigt wird.

Zwar sind langgestreckte Spannelemente durch die DE-A-3.009.392 bekannt (vgl. z.B. Figur 7, Bezugszeichen 16) jedoch dienen diese Spannelemente nicht der Versteifung in vertikale Ebene des Horizontalträgers, welcher Teil eines schweren, rechteckigen auf Rollen verschiebbaren Rahmens ist, sondern dienen als Schutzglied gegen horizontalen Rammkräften.

Ausserdem weist nach einem weiteren Merkmal der Erfindung jeder Stab etwa auf der gleichen Höbe ein Querloch auf, und als Verbindungsmittel ist ein langgestrecktes Spannelement durch alle Stäbe hindurchgeführt.

Vorzugsweise ist der Träger in Form eines Schachtelprofils ausgebildet, wobei das Spannelement im Profil untergebracht ist. Ausser einer Erhöhung des ästhetischen Äusseren ergibt sich in dieser Weise ein guter Schutz für das Spannelement.

In einer Ausführungsform kann das Verankerungselement gegen eine Stirnfläche des Trägers gezogen werden, welches Verankerungselement einen Gelenkteil für das am Pfosten zu befestigenden Gelenk trägt. In dieser Ausführungsform kann ein Drehtor erhalten werden, das sich von dem bekannten Drehtor dadurch unterscheidet, dass nunmehr eine vertikale Belastung des Trägers zur Folge hat, dass der Träger hinuntergedrückt wird, wobei das Vorspannelement die Kräfte aufnimmt und den Träger wieder hochführt, wenn die Belastung behoben ist. In dieser Weise ergibt sich eine sehr « flexible Torkonstruktion, wobei das Gelenk unbelastet bleibt.

Eine andere Ausführungsform ist mit einer Laufschiene zum Führen eines an mindestens einem Pfosten angebrachten Führungsorgans z.B. einer Rolle, eines Schiebestücks oder dgl. versehen.

In dieser Weise lässt sich mit einfachen Mitteln ein Schiebetor aufbauen.

Gemäss der Erfindung kann der Träger ausserdem ein offenes Profil haben, in das Zahnbahnteile derart aufnehmbar sind, dass die Zähne aus dem Profil heraustragen. Durch diese Massnahme lässt sich die Länge der zum motorischen Hin-und Herschieben des Schiebetors dienenden Zahnbahn bequem an die Länge des Trägers anpassen.

Die vorerwähnten und weiteren Merkmale der Erfindung gehen aus der nachfolgenden Figurbeschreibung einer Anzahl von Ausführungsformen hervor.

Es zeigen :
Fig. 1 eine perspektivische Ansicht eines Drehtors nach der Erfindung,
Fig. 2 eine perspektivische Ansicht des Drehtors nach Fig. 1 in vergrössertem Masstab,
Fig. 3 eine perspektivische Ansicht des im Drehtor nach Fig. 1 verwendeten Spannelements,
Fig. 4 eine perspektiviche Ansicht eines Schiebetors nach der Erfindung,
Fig. 5 einen Querschnitt durch den Träger des Schiebetors nach Fig. 4,
Fig. 6 eine perspektivische Ansicht eines Teils des Profils nach Fig. 5,
Fig. 7 eine perspektivische Ansicht eines Verschlusses bein einem Doppeldrehtor,
Fig. 8 einem Schnitt längs der Linie VIII-VIII in Fig. 7.

Nach den Fig. 1 bis 3 besteht das Drehtor im wesentlichen aus einem horizontalen Träger 1 mit einer Reihe in der Längsrichtung des Trägers vorgesehener, durchgehender Löcher, die je einen Stab 2 im vertikalen Sinne aufnehmen können. Der Träger ist an einem Ende an einem Gelenk 3 befestigt, das von einem Pfosten 4 seitlich des Durchgangs getragen wird. An den Pfosten 4 kann sich in bekannter Weise ein Gitterwerk 5 anschliessen.

Der horizontale Träger 1 ist ein Schachtelprofil (siehe Fig. 2), das in der oberen und unteren Fläche die Reihe von Löchern zur Aufnahme der Stäbe 2 aufweist. Im Schachtelprofil 1 ist ein Befestigungselement in Form eines Spanndrahts oder Spannstabs 6 untergebracht, der durch Querlöcher 7 jedes Stabs 2 geführt ist. das Ende des Spannstabs 6 ist mit einem fest an diesem befestigten Kopfteil 7' versehen, der in ein Verankerungsorgan in Form einer Stattelstütze 8 passt. Die Stütze 8 ist an einer Stirnplatte 9 mit einem Umfangsrücken 10 befestigt, die im Schachtelprofil 1 passend schiebbar ist, wobei die Stirnfläche des Schachtelprofils 1 an einem vorstehenden Randteil 11 anliegt. Die Platte 9 mit dem Umfangsring 10 und dem Randteil 11 ist an einem Gelenkflügel 12 befestigt.

Das andere Ende des Spannelements oder Spannstabs 6 ist mit Spannmitteln 13 versehen, die sich an einem Endteil 14 abstützen, der mit dessen Schacht 15 in das Innere des Shachtelprofils 1 passt und mit dem Kragen 16 auf der Stirnfläche des Schachtelprofils ruht. Der Schachtteil 15 ist derart vertieft, dass die Spannmittel 13 völlig in den Endteil 14 passen. Die Öffnung des Schachtteils 1.5 kann mit einem Decker 17 abgeschlossen werden.

Der Zusammenbau des vorstehend beschriebenen Tors vollzieht sich wie folgt.

Es wird angenommen, dass alle Einzelteile an der Gebrauchsstelle zusammengefügt werden sollen. Der Träger 1 wird dazu zunächst mit Stäben 2 versehen, indem diese durch die Reihe von Löchern des Trägers hingeführt werden. Die Stäbe 2 werden derart in dem Träger 1 angebracht, dass die durchgehenden Löcher 7 nahezu fluchtend verlaufen, wobei das Spannelement 6 durch die Löcher 7 geführt werden kann. Darauf wird ein Ende, das bereits mit dem Endteil 7' versehen sein kann, in die Sattelstütze 8 des Endteils 9 gelegt, worauf der Rand 10 in den Träger 1 geschoben wird. Dann wird das andere Ende des Elements 6 durch das betreffende Loch des Endteils 14 geführt, worauf der Stab durch beliebige Spannmittel z.B. die dargestellte Mutter 13 auf dem Gewindende des Stabs 6 festgezogen werden kann. Nachdem die erwünschte Vorspannung im Element 6 erreicht ist, kann noch eine Sicherungsmutter angebracht werden.

Schliesslich kann der Träger 1 mit dem festgezogegen Gelenkflügel 12 an die miteinander zusammwirkenden Gelenkteile des Gelenks 3 des Pfostens 4 gehängt werden. Der Deckel 17 sperrt die Öffnung des Endteils 14.

Aus vorstehendem wird es einleuchten, dass die Montage des Gitters nach der Erfindung sich in äusserst einfacher Weise durchführen lässt. Ein Vorteil des vorstehend beschriebenen Drehtors ist noch, dass bein vertikaler Belastung in Richtung des Pfeils 5 in Fig. 2 das freie Ende des Trägers 1 sich hinunter bewegen kann bis das untere Ende des äusseren Stabs den Boden berührt. Dies hat nur eine geringe Verlängerung des Spannelements 6 zur Folge, wobei der Träger 1 in bezug auf den Gelenkflügel 12 verschwenken kann, da sich der Träger sich in bezug auf den Rand 10 verschiebt.

Wenn die Belastung behoben wird, wird das Spannelement 6 den Träger wieder hochziehen, wodurch das Gitter wieder seine ursprüngliche Lage einnimmt. In dieser Weise ergibt sich nicht nur ein einfach montierbares Tor sondern auch ein « flexibles Tor, das bei übermässiger Belastung das Gelenk nicht verformt und nach behobener Belastung die ursprüngliche Form annimmt. Es wird ausserdem einleuchten, dass die Anordnung der Stäbe 2 in bezug auf den Träger 1 durch die Stelle der Querlöcher 7 und des Spannelements 6 genau bestimmt wird, wordurch die Stäbe in der richtigen Höhe bleiben.

Vollständigkeitshalber sei noch erwähnt dass das obere Ende der Stäbe noch durch einen beliebigen Spannstab oder Spanndraht 18 verbunden werden kann. Im Falle grosser, vertikaler Abmessungen ist es ausserdem möglich, zwei Träger übereinander anzubringen. Vorzugsweise liegt der untere Träger nahezu auf der durch- .schnittlichen Höhe der Stosstange von Fahrzeugen, so dass bei Anstoss die auf das Tor ausgeübten Kräfte von dem Träger 1 aufgenommen werden.

Die Fig. 4 bis 6 zeigen eine andere Ausführungsform und zwar ein sogenanntes Schiebetor.

Auch dieses Schiebtor hat einen horizontalen Träger 21, der eine Anzahl durchgehender Löcher aufweist,. in die je ein Stab 22 aufgenommen werden kann. Zwischen den Stäben 22 lassen sich vorgefertigte Gitterrahmen 22' une 22" and jeder beliebigen Stelle befestigen. Die Montage und die Befestigung der Stäbe 22 erfolgt in gleicher Weise wie vorstehend beschrieben. Jeder Stab hat ein Querloch 23, durch das ein Spannelement 24 geführt werden kann. Das Spannelement 24 ist auf beiden Seiten, wie vorstehend beschrieben, an Kopfelementen 25 befestigt und lässt sich in gleicher Weise vorspannen.

Es sei bemerkt, dass das Spannelement 24 nicht im oberen Teil des Trägers 21 sondern in dessen unterem Teil angebracht ist, wobei der Träger ferner mit Führungsrücken 26 versehen ist, in dem zusätzliche Spannelemente 27 angebracht sind. Diese Spannelemente 27 sind in gleicher Weise wie das Spannelement 24 an den Kopfteilen 25 befestigt. Letztere Spannelemente 27 tragen zur Steifheit des Trägers 21 bei, was besonders im Falle grosser Spannstrecken von z.B. 25 m von Bedeutung ist. Das Profil 21 nach Fig. 5 ist auf einer Seite mit Führungsmitteln 28 versehen, die aus oberen und unteren Rippen mit gewölbter Innenfläche bestehen, in die eine Rolle 29 aufgenommen werden kann. Die Rolle 29 ist drehbar um die Achse A-A eines Achsstummels 30, der mit einem Flansch 31 zur Befestigung am Pfosten 32 bzw. 33--versehen ist. Die Pfosten 32 und 33 sind um einem bestimmten Abstand voneinander entfernt und es wird einleuchten, dass beim Verschieben des Tors das Profil 31 längs der Pfosten 32 und 33 hin und her verrollbar ist, da die Rollen 29 im Führungsprofil 28 abrollen können.

Die Hin- und Herverschiebung des Tors lässt sich mittels eines Zahnbahn-Ritzelsystems 34 vollführen, wobei der Ritzel 35 von einem am Pfosten 32 befestigten Motor 46 angetrieben wird.

Nach einem Merkmal der Erfindung wird die Anzahl 37 der Zahnübersetzung 34 durch Elemente 37' unveränderlicher Länge gebildet. Diese Elemente mit unten offene Profil 38 geschoben, bei dieses Profil 38 über die ganze Länge gefüllt ist. Der überflüssige Teil des Zahnbahnelements 37' kann abgesägt werden, so dass die erwünschte Länge einfach erhalten wird. Auch mit dieser Zahnbahnübersetzung 34 wird eine einfache Montage gesichert, da nur die äusseren Zahnbahnelemente 37' im Profil 38 festgesetzt zu werden brauchen. Dieses Festsetzen kann in beliebiger Weise erfolgen, z.B. durch Verschweissung. Es wird bevorzugt, diese Elemente 37' zwischen den Kopfelemente 25 einzusperren.

Es sei noch bemerkt, dass auf der von dem Führungsprofil 28 abgewandten Seite des Schachtelprofils 21 Rücken 29 angebracht werden können, zwischen denen Schilder oder andere Teile wie Handgriffe angebracht werden können.

Bei beiden vorstehend beschriebenen Arten von Toren kann eines der Enden des Trägers mit einem Schlosselement versehen werden, was in den Fig. 7 und 8 dargestellt ist. Die Einzelteile des Tors sind mit den gleichen Bezugsziffern bezeichnet. Die Ausführungsform nach Fig. 7 zeigt, dass es sich um ein Doppeltor handelt, wobei die Torteile sich um je einen Pfosten drehen können. Jeder Torteil besteht wieder aus einem Hohlträger 1 mit vertikal darin angebrachten Stäben 2, die mittels des Spannelements 6 im Träger 1 befestigbar sind. Dieses Spannelement 6 ist auf der nicht dargestellten Seite mit einem Verankerungsorgan verbunden, das bei der Gelenkseite des Torteils angebracht ist, während das andere Ende des Spannelements 6 an einem Bügel 41 eines Schlosselements 42 bzw. 42' verankert ist. Die beiden Schlosselemente sind komplementär, d.h. ein Element hat eine Ausnehmung 43 und das andere hat eine darin passende Zunge 44.

Das Schlosselement 42 des rechten Torteils in Fig. 7 ist ausserdem mit einem in den Träger 1 passenden Führungsteil 45 versehen, in den eine kreisförmige Führung 46 für den äussersten Stab 2' aufgenommen ist. Dieser Stab 2' ist nicht mittels des Spannelements 6 befestigt, sondern ist in der Führung 56 auf- und abwärts bewegbar. An einer geeigneten Stelle hat der Stab 2' eine Ausnehmung zur Zufnahme des Riegels 47 eines Verriegelungsmechanismus 48. Der Riegel hat eine solche Länge, dass er hinreichend weit an die Führung 46 geführt werden kann. Der Verriegelungsmechanismus 48 hat ein Zylinderschloss 49, das von aussen her zugänglich ist.

Der Stab 2' hat ferner einen nach unten gerichteten Stift 50 (siehe Fig. 7), der in der niedrigsten Stellung des Stabs 2' in ein Loch 51 des Schlosselements 42 und ein Loch 52 der Zunge 44 des Schlosselements 42' schnappt.

Es wird einleuchten, dass die Verriegelung der Torteile einander gegenüber in einfacher Weise stattfinden kann, indem die Torteile derart gerichtet werden, dass die Zunge 44 in die Ausnehmung 43 einrastet, worauf der Stab 2' sich nach unten bewegt, so dass der Stift 50 in die fluchtend verlaufenden Löcher 51 und 52 geführt wird, wobei nach dem Anbringen des Riegels 47 und dem Schliessen des Zylinderschlosses 49 die Verriegelung erhalten wird.

Vollständigkeitshalber sei erwähnt, dass auch der Endstab des anderen Torteils links in Fig. 7 vertikal verschiebbar im Träger 1 angebracht werden kann, wobei beide Stäbe 2' und 2" in der geschlossenen bzw. offenen Stellung auf den Boden oder in einer Höhlung im Boden gestellt werden können, so dass in dieser Weise eine Verriegelung in bezug auf den Boden hergestellt werden kann.

Die Erfindung beschränkt sich nicht auf die vorstehend beschriebenen Ausführungsformen. Es kann die Form der Stäbe 22 beliebig gewählt werden, z.B. sie können auf der Oberseite nach innen und/oder aussen gekrümmt sein. Die Stäbe können spitzenförmig sein, während benachbarte Stäbe durch Abbiegung aneinander befestigt werden können. Das durchgehende Loch im Träger 21 braucht nicht vollkommen vertikal zu verlaufen, es kann schräg gerichtet sein, so dass die Stäbe 22 eine schräge Lage sowohl in der zum Träger 21 senkrechten Ebene als auch in der Längsrichtung des Trägers einnehmen.

Die äusseren Stäbe 22 können auf der Unterseite mit Laufrädern oder Kufen versehen sein.

Der Träger 21 braucht nicht als Schachtelprofil ausgebildet zu sein, es kann jedes beliebige Querprofil aufweisen und sogar massiv sein.

## Patentansprüche

1. Tor zum Sperren eines Durchgangs, das im wesentlichen aus mindestens einer Abstützung und einem bezüglich dieser Abstützung bewegbaren Teil besteht, der durch ein Gebilde von aufrechtstehenden, durch einen Träger (1, 21) miteinander verbundenen Stäben (2) gebildet wird, wobei der Träger (1.21) eine Reihe durchgehender Öffnungen (7, 23) aufweist, in denen je ein Stab aufnehmbar ist, und jeder Stab mit Verbindungsmitteln zur Befestigung am Träger versehen ist, dadurch gekennzeichnet, dass die Abstützung aus mindestens einem Pfosten (4) besteht und mindestens ein langgestrecktes Element (6, 24) unter Vorspannung zwischen je einem Verankerungsorgan (8) an beiden Enden des Trägers derart angeordnet und befestigt ist, daß eine Durchbiegung des Trägers in vertikaler Richtung nach unten verhindert wird.

2. Tor nach Anspruch 1, dadurch gekennzeichnet dass jeder Stab (2, 22) etwa auf der gleichen Höhe ein Querloch (7, 23) aufweist und dass als Verbindungsmittel ein, langgestrecktes Spannelement (6, 24) durch alle Stäbe (2, 22) hindurchge-_{'} führt ist.

3. Tor nach Ansprüchen 1 bis 2, dadurch gekennzeichnet, dass eines der Verankerungsorgane (8) gegen die Stirnfläche des Trägers gezogen ist, welches eine Verankerungsorgan (8) einen Gelenkteil (12) für das am Pfosten (4) zu befestigenden Gelenk (3) trägt.

4. Tor nach Ansprüchen 1 bis 2, dadurch gekennzeichnet, dass der Träger eine Laufbahn (28) zum Führen eines an mindestens einem Pfosten montierten Führungsorgans z.B. einer Rolle (29), eines Schiebestück oder dgl. aufweist.

5. Tor nach Anspruch 4 dadurch gekennzeichnet, dass die Laufbahn (28) einen Teil des als Profil ausgebildeten Trägers bildet.

6. Tor nach Ansprüchen 4 und 5 dadurch gekennzeichnet, dass der Träger (21) ein hohles Profil (38) aufweist, in dem Zahnbahnteile (37) derart untergebracht sind, dass die Zähne dieser Teile aus dem Profil herausragen.

7. Tor nach einem der vorgehenden Ansprüche, gekennzeichnet, dass der Träger (21) auf der Aussenseite mit Längsrippen (39) zur Aufnahme von Hilfselementen z.B. Schildern, Handgriffen, und dgl. versehen ist.

8. Tor nach einem der vorgehenden Ansprüche, dadurch gekennzeichnet, dass der Träger (1, 21) in Form eines Schachtelprofils ausgebildet ist, in dem das Spannelement (6, 24) untergebracht ist.

9. Tor nach einem der vorgehenden Ansprüche, dadurch gekennzeichnet, dass das andere Verankerungsorgan (14) ein Schlosselement (42) ist, das mit einer Schiebeführung für den am Trägerende vorhandenen, äusseren Stab (2') versehen ist.

10. Tor nach Anspruch 9, dadurch gekennzeichnet, dass das Schlosselement (42) einen Verriegelungsmechanismus (48) trägt, wobei der Riegel (47) in die Führung gesteckt werden kann.

11. Torsystem mit zwei Toren je nach einem der vorgehenden Ansprüche dadurch gekennzeichnet, dass das Schlosselement (42) eines Torteils eine Ausnehmung aufweist, in die eine Zunge (44) des Schlosselements (42') des anderen Torteils passt, wobei ein am äussersten Stab (2') eines der Torteile verbundener Stift (50) im vertikalen Sinne in die Ausnehmung bzw. Zunge (44) führbar ist.

## Claims

1. Gate for the blocking up of a passage, consisting essentially of at least one support and of a member movable with respect to said support, said member being formed of a structure of upright bars (2) mutually connected to each other by way of a beam (1, 21), said beam comprising a number of through-holes (7, 23) in each of which a bar can be arranged, each of said bars being endowed with connecting means for attachment to the beam, characterized in that the support consists of at least one post (4), and a least one oblong element (6, 24) is arranged between each part for attachment (8) and pretensionedly fastened in such a way at the ends of the beam, that bowing under load of the beam in the vertical direction downwards is prohibited.

2. Gate according to claim 1, characterized in that each bar (2, 22) has at the same height a travers through-hole (7, 23) and that an oblong tensioning element (6, 24) serving as a connecting means is passed through all the bars (2, 22).

3. Gate according to claims 1 and 2, characterized in that one of the parts for attachment (8) is drawn towards the front end of the beam, said part for attchment carrying a joint member (12) for the joint (3) which is to be fastened to the post (4).

4. Gate according to claims 1 and 2, characterized in that the beam has a roller path for guiding a guiding part, e.g. a roll (29) or a sliding part or the like, said guiding part being mounted to at least one post.

5. Gate according to claim 4, characterized in that the roller path (28) forms a part of the beam, said beam being developed as a profile.

6. Gate according to claims 4 and 5, characterized in that the beam (21) has a hollow profile (38) in which toothed track parts (37) are accommodated in such a way that the teeth of these parts protrude out of the profile.

7. Gate according to one of preceding claims, characterized in that the beam (21) has, at its outside, longitudinal ribs (39) for the mounting of additional elements such as plates or grips or the like.

8. Gate according to one of the preceding claims, characterized in that the beam (1, 21) has the shape of a box profile, the tensioning element (6, 24) being accommodated inside said box profile.

9. Gate according to one of the preceding claims, characterized in that the other part (14) for attachment is a locking element (42) provided vith a sliding guide for the outmost bar (2'), located at the end of the beam.

10. Gate according to claim 9, characterized in that the locking element (42) has a locking mechanism (48), whilst the bolt (47) can be introduced into the guide.

11. Gate system vith two gates, each according to one of the preceding claims, characterized in that the locking element (42) of one gate has a recess into which fits a clasp (44) of the locking element (42') of the other gate, a pin (50) provided at the outmost bar (2') of one of the gates being introduceable vertically into the recess rsp. clasp.

## Revendications

1. Porte destinée à la fermeture d'un passage, comportant essentiellement au moins un appui et une partie mobile par rapport à cet appui, qui est constituée par un ensemble de barreaux (2) verticaux reliés entre eux par une poutre (1, 21), la poutre (1, 21) présentant une série de trous traversants (7, 23) pouvant recevoir chacun un barreau, et chaque barreau étant pourvu de moyens de liaison pour la fixation sur la poutre, caractérisée en ce que l'appui est constitué d'au moins un poteau (4) et en ce qu'au moins un élément allongé (6, 24) sous précontrainte est disposé et fixé entre deux organes d'ancrage (8), à raison d'un à chacune des deux extrémités de la poutre, de manière à empêcher un fléchissement de la poutre vers le bas dans la direction verticale.

2. Porte selon la revendication 1, caractérisée en ce que chaque barreau (2, 22) présente un trou transversal (7, 23) à la même hauteur et en ce qu'il est prévu comme moyen de liaison un élément de tension (6, 24) allongé qui traverse tous les barreaux (2, 22).

3. Porte selon les revendications 1 à 2, caractérisée en ce que l'un des organes d'ancrage (8) est tiré vers la surface frontale de la poutre, l'un des organes d'ancrage (8) portant un élément articulé (12) pour l'articulation (3) à fixer sur le poteau (4).

4. Porte selon les revendications 1 à 2, caractérisée en ce que la poutre présente une piste de roulement (28) pour le guidage d'un organe de guidage monté sur au moins un poteau, par exemple un rouleau (29), une pièce de coulissement ou organe similaire.

5. Porte selon la revendication 4, caractérisée en ce que la piste de roulement (28) forme une partie de la poutre ayant la forme d'un profilé.

6. Porte selon les revendications 4 et 5, caractérisée en ce que la poutre (21) présente un profilé (38) creux dans lequel sont logés des éléments à crémaillère (37) de telle sorte que les dents de ces éléments font saillie du profilé.

7. Porte selon l'une des revendications précédentes, caractérisée en ce que la poutre (21) est pourvue sur sa face extérieure de nervures longitudinales (39) destinées à recevoir des éléments auxiliaires, par exemple des plaques, des poignées, etc.

8. Porte selon l'une des revendications précédentes, caractérisée en ce que la poutre (1, 21) a la forme d'un profilé en boîte dans lequel est logé l'élément de tension (6, 24).

9. Porte selon l'une des revendications précédentes, caratérisée en ce que l'autre organe d'ancrage (14) est un élément de serrure (42) pourvu d'un guidage coulissant pour le barreau (2') extérieur placé à l'extrémité de la poutre.

10. Porte selon la revendication 9, caractérisée en ce que l'élément de serrure (42) porte un mécanisme de verrouillage (48), le verrou (47) pouvant être placé dans l'organe de guidage.

11. Système de porte à deux portes, chacune selon l'une des revendications précédentes, caractérisée en ce que l'élément de serrure (42) d'un élément de porte présente un évidement dans lequel s'ajuste une patte (44) de l'élément de serrure (42') de l'autre élément de porte, une groupille (50) reliée au barreau (2') extérieur de l'un des éléments de porte pouvant être guidée verticalement dans l'évidement et la patte (44).
